# FASCICULE DE BREVET EUROPEEN

(11) **EP 0 419 339 B1**
(45) Date de publication et mention de la délivrance du brevet: **19.04.1995**
(21) Numéro de dépôt: 90402560.8
(22) Date de dépôt: 18.09.1990
(51) Int. Cl.: E04H 1/12, A47K 11/02

(54) **Installation sanitaire pour mise en place temporaire, constituée d'une cabine individuelle, déplaçable et amovible**
Hilfstoiletteneinrichtung mit individueller versetzbarer Toilettenkabine
Toilet faulity for temporary use comprising an individual removable toilet cabin

(30) Priorité: 18.09.1989 FR 8912191
(43) Date de publication de la demande: 27.03.1991
(73) Titulaire: SANITAIRE EQUIPEMENT SOCIETE ANONYME DITE:, F-37100 Tours (FR)
(72) Inventeur: Bolze, Bernard, F-37150 Blere (FR); Pittet, Daniel, F-37000 Tours (FR)
(74) Mandataire: Wagret, Frédéric

(56) Documents cités:
- DE-A- 2 406 478
- GB-A- 2 199 596
- US-A- 2 999 247
- US-A- 3 099 841
- US-A- 3 447 167
- US-A- 3 501 778
- US-A- 4 271 539
- US-A- 4 305 164

## Description

La présente invention concerne une installation sanitaire pour mise en place temporaire et du type constitué d'une cabine individuelle, déplaçable et amovible, équipée d'organes de réception et de stockage des effluents, permettant un fonctionnement autonome indépendamment de tout raccordement sur une source de fuide de rinçage ou sur une évacuation collective.

L'invention sera particulièrement applicable à la réalisation d'un parc de cabines sanitaires susceptibles d'être mises en place à titre saisonnier ou momentané à l'occasion du regroupement ou de concentration ponctuelle dans le temps et dans l'espace de personnes, dans des circonstances et conditions qui ne comportent par ailleurs aucune infrastructure d'accueil.

Il est donc nécessaire, pour répondre aux besoins des personnes ainsi concentrées dans un espace restreint, de mettre à leur disposition un équipement permettant de respecter des conditions d'accueil comportant un minimum d'hygiène et de confort.

L'invention sera plus particulièrement applicable dans le cadre de rassemblements ou concentrations de personnes à l'occasion de manifestations collectives, telles que meeting, expositions, concerts en plein air, fêtes champêtres, compétitions sportives, pélerinages ou encore chantiers de travaux publics, ou encore à l'occasion de migrations saisonnières comportant une accumulation, étalée sur quelques semaines ou quelques mois, d'une population importante, par exemple sur des lieux touristiques de vacances, bords de mers, aires de camping, ou zones de pratique de sports d'hiver, pistes de ski, aires de repos sur autoroutes ou analogues.

On connait déjà par le brevet US - 2 999 247 une installation sanitaire déplaçable et amovible, comprenant une cabine individuelle, un organe de réception et d'évacuation des effluents, disposé au droit d'une ouverture de la paroi supérieure d'une cuve-réservoir de stockage des effluents, et un organe d'obturation amovible coopérant avec ladite ouverture, ladite cuve-réservoir étant susceptible d'être retirée après une période d'utilisation déterminée, ceci indépendamment de la cabine pour la mise en place et en position de fonctionnement d'une nouvelle cuve-réservoir, elle-même amovible et interchangeable, des moyens de raccordement pour raccorder ladite ouverture du réservoir avec l'organe de réception, une fois l'organe d'obturation enlevé.

Un premier objet de l'invention est de permettre la mise en place d'une ou d'une pluralité de cabines individuelles sanitaires fonctionnant de façon autonome pendant une période de temps correspondant à un cycle d'utilisation en répondant ainsi aux besoins momentanés sans raccordement sur une source d'énergie, ni sur une alimentation en eau ou réseau d'évacuation.

Un second objet de l'invention est de permettre un fonctionnement relativement prolongé de telles cabines avec la possibilité d' assurer l'évacuation, sans manipulation à l'air libre, des effluents une fois que la cabine est en fin de cyble; de sorte qu'une cabine en fin de cycle peut rester sur place et être mise en ordre pour un nouveau cycle de fonctionnement, sans avoir cependant à procéder à des opérations désagréables pour l'environnement de transferts ou transvasements des effluents, les opérations de manutention étant effectuées de manière simple et rapide.

A cet effet, l'invention concerne une installation sanitaire telle que mentionnée dans la revendication 1.

Et plus spécialement encore, l'organe d'obturation amovible permet alternativement de refermer la cuve-réservoir pour le transport et le stockage en période de non utilisation et d'assurer, par son retrait, la mise en communication des organes de réception et d'évacuation de la cabine avec l'espace intérieur de la vue-réservoir, lorsque la cuve-réservoir est en place dans la cabine.

Selon une autre caractéristiques de l'invention, la cabine comporte un ensemble de manipulations de fluides, telle qu'une pompe volumique, raccordée en aval aux organes de réception et d'évacuation en vue de l'alimentation de ces organes en liquide de rinçage.

Dans cette forme de réalisation, ladite pompe est raccordée en amont à ladite cuve-réservoir par l'intermédiaire d'une prise de raccordement permettant le branchement et/ou la désolidarisation rapide de la pompe par rapport au réservoir.

Plus spécialement encore ladite cuve-réservoir comporte un bloc de filtration immergé au sein de la cuve et relié à ladite prise de raccordement, ce bloc de filtration permettant l'alimentation de la pompe en une phase liquide prélevée dans ladite cuve-réservoir.

Selon une autre caractéristique de l'invention, la pompe est prévue du type à membrane et elle comporte une pédale d'actionnement mécanique, la pédale étant disposée sensiblement au dessus du plancher de la cabine et étant associée à un ressort de rappel.

Selon encore une caractéristique de l'invention, la cabine et le réservoir comportent des moyens de solidarisation réciproques et amovibles permettant alternativement la manipulation et l'ensemble cabine et cuve-réservoir en état de solidarisation et la manipulation de la cabine d'une part et du réservoir d'autre part séparément et étant désolidarisés.

On peut également, dans le cadre de l'invention, prévoir que la cabine d'une part et la cuve-réservoir d'autre part comportent chacune des moyens d'accrochage ou de prise sur des engins de levage telles que des boucles permettant la solidarisation respectivement de la cabine et/ou de la cuve-réservoir sur des dispositifs de levage tel qu'un harnais de levage susceptible d'être manoeuvré par le bras d'une grue.

Selon encore une caractéristique, la cuve-réservoir comporte une bonde de vidange purvue d'un obturateur intérieur à ladite cuve-réservoir et commandée par une tige de manoeuvre traversant verticalement le réservoir, l'extrémité de la tige soumise à manipulation étant accessible depuis la paroi supérieure du réservoir.

L'invention concerne également un procédé de gestion d'un parc de cabines sanitaires indépendantes réalisées selon les caractéristiques ci-dessus, les cabines étant mises en place de façon momentanée ou saisonnière, et cette procédure est caractérisée par la succession des opérations suivantes :
- On met en place une certaine quantité de cabines comportant une cuve-réservoir, laquelle contient initialement une faible quantité de liquide de rinçage correspondant à la quantité nécessaire pur les premières utilisations.
- On laisse les cabines en fonctionnement pendant un temps correspondant sensiblement au remplissage des cuves-réservoirs.
- On dépose au voisinage immédiat d'une cabine dont le réservoir est sensiblement plein, une nouvelle cuve-réservoir ne contenant que les quantités initiales de liquide de rinçage neuf, nécessaires aux preières utilisations.
- On désolidarise ladite cabine et la cuve-réservoir pleine associée à ladite cabine, notamment au niveau du raccordement de la pompe de la cabine sur la cuve-réservoir.
- On déplace la cabine en laissant sur place la cuve-réservoir pleine et on amène cette cabine (sans réservoir) en position voisine par rapport à la nouvelle cuve-réservoir, afin d'encastrer une nouvelle cuve-réservoir dans ledit logement de l'embase de la cabine, et on raccorde la pompe de ladite cabine sur ladite nouvelle cuve-réservoir, la cabine étant alors apte à un nouveau cycle de fonctionnement.
- On retire la cuve-réservoir pleine, après fermeture de cette dernière, en vue de son évacuation et de sa vidange.

D'autres caractéristiques et avantages de l'invention ressortiront de la description qui suit et qui est donnée en rapport avec une forme de réalisation présentée à titre d'exemple non limitatif, en se référant aux dessins annexés.

La Figure 1 représente une vue en perspective de l'extérieur d'une cabine vue sensiblement de face.

La Figure 2 représente une vue en perspective de la même cabine sensiblement par sa face arrière.

La Figure 3 représente une vue en plan de la cabine sensiblement au niveau du plancher, la partie réservoir, située sous le plancher, étant représentée en pointillé.

La Figure 4 représente une vue en coupe verticale de la partie inférieure de la cabine selon un plan médian.

La Figure 5 représente une vue en plan de la partie réservoir associée à la cabine.

Tandis que la Figure 6 représente une vue en coupe verticale selon un plan médian du réservoir tel que représenté selon la figure précédente.

Selon les Figures 1 et 2, on voit que l'installation comporte essentiellement une cabine individuelle 2 réalisée par exemple en polyester et formant une coque rigidifiée par des parois courbes.

Cette coque de forme générale prismatique à base carrée 1 définit ainsi le corps de la cabine 2 rendue opaque, la partie 3 du toit étant constituée en polyester translucide.

La façade avant comporte la porte 4 dont la base est située au niveau 5 correspondant au plancher de la cabine 2 et accessible par le marchepied rabattable 6.

La partie inférieure ou embase 7 de la cabine, située en dessous du niveau 5 correspondant au plancher, constitue la partie de la cabine 2 définissant un logement central dans lequel vient prendre position la cuve-réservoir 14 amovible ci-après décrite et représentée notamment en Figures 5 et 6.

Comme on le voit sur la Figure 2, la cabine 2 comporte à sa base 1 deux patins par exemple en bois formant longeron respectivement 8 et 8' et chaque patin latéral 8, 8' comporte à ses extrémités des pattes pourvues d'anneaux de levage 9.

Et sur la Figure 2 on voit également, entre les anneaux de levage 9 situés au angles de la cabine et permettant la manipulation de cette dernière, les boucles de levage 10 qui appartiennent à l'ensemble cuve-réservoir 14.

Ainsi qu'on l'exposera dans la description du fonctionnement du système, les anneaux de levage 9 appartenant à la cabine et les boucles de levage 10 appartenant au bloc cuve-réservoir 14 permettent le levage et la manipulation indépendante de la cabine 2 et de la cuve-réservoir 14; alors qu'il est cependant possible d'assurer la manipulation conjointe de la cabine 2 et de la cuve réservoir 14 ensemble, soit que la cabine 2 et la cuve-réservoir 14 aient été préalablement solidarisées, soit que les engins de levage, par exemple harnais suspendus à l'extrémité d'un bras de grue, fassent prise simultanément sur les anneaux de levage 9 de la cabine et les boucles de levage 10 du bloc cuve-réservoir 14.

Comme l'on voit sur la Figure 4 le plancher 11 de la cabine 2, constitué en panneaux de tôle armée aluminium traité, et s'appuyant sur une armature polyester armé solidaire de la cabine 2, supporte la cuvette en céramique, qui peut être du type "à l'anglaise" ou "à la turque" comme dans l'exemple représenté à la Figure 4 sous la référence 12.

La base de la cuvette 12 débouche par le clapet 13 dans le volume intérieur de la cuve-réservoir 14 qui comporte à cet effet à sa partie supérieure une ouverture pour recevoir le débouché constitué par la base de la cuvette, ouverture 15 qui est susceptible d'être obturée par une trappe d'obturation 16 en période de non utilisation, cette trappe d'obturation 16 étant susceptible d'être positionnée et solidarisée en position d'attente sur le plan supérieur de la cuve-réservoir 14, latéralement par rapport à l'ouverture 15.

L'ensemble cuve-réservoir 14 forme une capacité de grande dimension (par exemple de l'ordre de 300 litres) et elle est ainsi encastrée à l'intérieur de l'embase 7 de la cabine 2.

Le volume intérieur de la cuve-réservoir comporte une bonde de vidange 17 associée à un obturateur 18 et s'ouvrant sur le fond de la cuve-réservoir 14, l'obturateur 18 étant susceptible d'être manoeuvré par la tige 19 commandée sur l'étrier 20 depuis la paroi supérieure de la cuve-réservoir.

Par ailleurs l'espace intérieur de la cuve-réservoir 14 comporte un bloc de filtration 21 reposant sur la base de la cuve-réservoir 14 et relié par la canalisation 22 à la prise de raccordement amovible 23.

Cette prise de raccordement est disposée à proximité de l'encoche 24 (Figure 5) pratiquée sur le corps de la cuve-réservoir 14 pour permettre le logement de la pompe cylindrique 25 (Figure 3).

Cette pompe 25 est raccordée pour son entrée aval par la canalisation 26 à la prise de raccordement rapide 23.

La sortie aval de la pompe 25 aboutit par la canalisation 27 à une buse de projection de liquide de rinçage 28 située en tête de la cuvette 12.

La pompe 25 est du type à membrane et elle est manoeuvrée par la pédale 29 montée sur le levier 30, et accessible à un niveau supérieur au plancher 11 de la cabine 2.

Au départ, l'ensemble est mis en place sur le site avec une réserve de liquide de rinçage limitée à quelques litres et permettant les premières utilisations.

Chaque actionnement de la pompe 25 permet le prélèvement dans la cuve-réservoir 14 d'une quantité (environ 3 litres) de liquide de rinçage qui permet le nettoyage de la cuvette éventuellement après plusieurs appels sur la pompe 25.

Au fur et à mesure des utilisations ultérieures la cuve-réservoir 14 se remplit et reçoit les effluents liquides et solides correspondant à l'usage de la cabine 2.

La cuve-réservoir 14 comporte l'addition de produits permettant de teinter très fortement le liquide accumulé, par exemple en bleu foncé ainsi que des produits à action désinfectante et/ou déodorante ; de sorte que à chaque utilisation la cuvette peut être nettoyée par récupération et recyclage du liquide stocké dans la cuve-réservoir 14, correspondant à la faible quantité du liquide initial et aux effluents liquides (urines) déposés lors des utilisations successives.

Le produit d'addition est prévu autodégradable rapidement dans le temps de façon à permettre l'évacuation des effluents dans les eaux vannes absorbées et traitées par les stations d'épuration.

Ainsi en fin d'un cycle normal d'utilisation, la cuve-réservoir 14 étant proche de son coefficient de remplissage maximum (ce qui peut être détecté éventuellement de l'extérieur par des système de mesure de niveau), il est possible de réactiver la cabine 2 par un simple échange de la cartouche amovible que constitue la cuve-réservoir 14.

A cet effet il suffit, un ensemble de manipulations étant amené sur le site, par exemple un camion muni d'un bras de grue, de déposer à proximité immédiate de la cabine 2 en fin de cycle une cuve-réservoir 14 nouveau et sensiblement vide, mais contenant la quantité initiale de liquide de rinçage et les produits additifs, cette cuve-réservoir 14 étant transporté fermé, la trappe d'obturation 16 étant mise en place sur son ouverture supérieure; après arrivée sur le site la nouvelle cuve-réservoir 14 est mise en position active par dégagement de la trappe d'obturation 16.

Après quoi le bras de levage déplace la cabine 2 voisine en fin de cycle, et dont la cuve-réservoir 14 pleine reste en place, ce qui peut être fait aisément après simple désolidarisation de la pompe 25 au niveau de la prise de raccordement 23 ; et la cabine 2 soulevée peut être aisément rapportée et amenée en position d'encastrement par rapport à la cuve-réservoir 14 nouvelle qui est située immédiatement à proximité, le raccordement de la pompe 25 sur la prise de cette nouvelle cuve-réservoir 14 suffisant à mettre l'ensemble en position de fonctionnement.

La cuve-réservoir 14 précédente et donc sensiblement remplie peut alors être obturée par mise en place de sa trappe d'obturation 16 et l'ensemble ainsi fermé peut être déplacé en vue de son évacuation sur le plateau de l'engin de transport et de manutention.

On peut ainsi remettre en service une cabine 2 en fin de cycle par simple échange standard de sa cuve-réservoir 14, en évitant les désagréments du système traditionnel entraînant le déplacement sur le lieu d'exploitation du vidangeur, à savoir coût élevé pour un faible volume d'effluents traités, indépendamment du bruit et des odeurs désagréables, au milieu précisément d'une concentration de personnes.

L'installation sanitaire selon l'invention sera donc applicable chaque fois que l'on voudra mettre à la disposition d'une population, quelle que soit son importance, un minimum de confort sanitaire dans des lieux dépourvus d'équipement, cette mise en place pouvant être effectuée très rapidement et laissée disponible sur le site pendant tout le temps nécessaire au séjour de la population desservie.

## Revendications

1. Installation sanitaire déplaçable et amovible, comprenant une cabine individuelle (2), un organe de réception et d'évacuation des effluents (12), disposé au droit d'une ouverture de la paroi supérieure (15) d'une cuve-réservoir (14) de stockage des effluents, et un organe d'obturation amovible (16) coopérant avec ladite ouverture, ladite cuve-réservoir (14) étant susceptible d'être retirée après une période d'utilisation déterminée, ceci indépendamment de la cabine (2) pour la mise en place et en position de fonctionnement d'une nouvelle cuve-réservoir (14), elle-même amovible et interchangeable, des moyens de raccordement pour raccorder ladite ouverture (15) du réservoir avec l'organe de réception (12), une fois l'organe d'obturation (16) enlevé,
caractérisé en ce que,
la cabine (2) comprend une partie supérieure ou corps, une partie inférieure ou embase (7), séparées par un plancher plan (11), sur lequel est fixé l'organe de réception (12), ladite embase (7), délimitée en partie supérieure par ledit plancher plan (11) et définissant un logement ouvert vers le bas de sorte qu'un levage de la cabine (2) indépendamment de la cuve-réservoir (14) soit possible et dans lequel est disposée ladite cuve-réservoir (14), indépendamment de la cabine (2); l'installation comprend en outre des moyens (9,10) aptes à permettre le levage soit de la cabine (2) seule, soit de la cuve-réservoir (14) seule, une fois la cabine (2) enlevée, soit de l'ensemble cabine/cuve-réservoir (2,14).

2. Installation sanitaire selon la revendication 1 , caractérisée en ce que la cuve-réservoir (14) forme une capacite de grande dimension, de l'ordre de 300 litres.

3. Installation sanitaire selon l'une des revendications 1 ou 2, caractérisée en ce que la cabine est constituée d'une coque de forme générale prismatique, notamment à base carrée, réalisée en matière synthétique telle que le polyester et dont le corps est rendu opaque, la partie (3) du toit étant translucide.

4. Installation sanitaire selon les revendications 1, 2 ou 3, caractérisée en ce que ledit organe d'obturation amovible (16) est apte à refermer la cuve-réservoir pour le transport et le stockage en période de non utilisation, et apte, par son retrait, à assurer la mise en communication des organes de réception et d'évacuation (12) tels qu'une cuvette montée sur le plancher de la cabine (2) avec l'espace intérieur de la cuve-réservoir, lorsque la cuve-réservoir est en place dans la cabine.

5. Installation sanitaire selon l'une des revendications 1 à 4, caractérisée en ce que la cabine (2) comporte un ensemble de manipulations de fluides, telles qu'une pompe volumique (25) raccordée en aval aux organes de réception et d'évacuation (12) en vue de l'alimentation de ces organes en liquide de rinçage.

6. Installation selon la revendication 5, caractérisée en ce que ladite pompe (25) est raccordée en amont à ladite cuve-réservoir (14) par l'intermédiaire d'une prise de raccordement (23) permettant le branchement et/ou la désolidarisation rapide de la pompe par rapport au réservoir.

7. Installation selon la revendication 5 ou la revendication 6, caractérisée en ce que ladite cuve-réservoir (14) comporte un bloc de filtrage (21) immergé au sein de la cuve-réservoir (14) et relié à ladite prise de raccordement, ce bloc de filtration permettant l'alimentation de la pompe (25) en une phase liquide prélevée dans la dite cuve-réservoir.

8. Installation selon l'une des revendications 5 ou 6, caractérisée en ce que la pompe (25) est associée à une pédale (29) d'actionnement mécanique, la pédale étant disposée sensiblement au-dessus du plancher (11) de la cabine et coopérant avec un ressort de rappel.

9. Installation selon l'une des revendications 1 à 8, caractérisée en ce que la cabine (2) et la cuve-réservoir (14) comportent des moyens de solidarisation réciproques et amovibles permettant alternativement la manipulation de l'ensemble cabine et cuve-réservoir en état de solidarisation et la manipulation de la cabine d'une part et du réservoir d'autre part séparément et étant désolidarisés.

10. Installation selon l'une des revendications 1 à 9, caractérisée en ce que les moyens de levage comportent des organes d'accrochage ou de prise, tels que des boucles (9, 10), permettant la solidarisation respectivement de la cabine et/ou de la cuve-réservoir sur des dispositifs de levage.

11. Installation selon l'une des revendications 1 à 10, caractérisée en ce que la cuve-réservoir (14) comporte une bonde (17) de vidange pourvue d'un obturateur (18) intérieur à ladite cuve-réservoir et commandée par une tige de manoeuvre (19) traversant verticalement le réservoir, l'extrémité de la tige soumise à manipulation étant accessible depuis la paroi supérieure du réservoir.

12. Procédure de gestion d'un parc de cabines sanitaires selon l'une des revendications 1 à 11 ci-dessus, et caractérisée par la succession des opérations suivantes :
- On met en place une certaine quantité de cabines (2) comportant une cuve-réservoir (14), laquelle contient initialement une faible quantité de liquide de rinçage correspondant à la quantité nécessaire pour les premières utilisations,
- On laisse les cabines (2) en fonctionnement pendant un temps correspondant sensiblement au remplissage des cuves-réservoirs (14),
- On dépose au voisinage immédiat d'une cabine (2) dont le cuve-réservoir (14) est sensiblement plein, une nouvelle cuve-réservoir (14) ne contenant que les quantités initiales de liquide de rinçage neuf nécessaires aux premières utilisations,
- On désolidarise ladite cabine (2) d'une part et la cuve-réservoir (14) pleine associée à ladite cabine (2), notamment au niveau du raccordement de la pompe (25) de la cabine sur la cuve-réservoir (14),
- On déplace la cabine (2) en laissant sur place la cuve-réservoir (14) pleine et on amène cette cabine (2) sans réservoir en position voisine et par rapport à la nouvelle cuve-réservoir (14), afin d'encastrer une nouvelle cuve-réservoir (14) dans ledit logement de l'embase (7) de la cabine (2), et on raccorde la pompe (25) de ladite cabine (2) sur ladite nouvelle cuve-réservoir (14), la cabine (2) étant alors apte à un nouveau cycle de fonctionnement,
- On retire la cuve-réservoir (14) pleine, après fermeture de cette dernière, en vue de son évacuation et de sa vidange.

## Claims

1. Displaceable and removable toilet facility, comprising an individual cabin (2), a member (12) for receiving and evacuating the effluents, disposed at right angles to an opening in the upper wall (15) of a reservoir-tank (14) for storing the effluents, and a removable obturation member (16) cooperating with said opening, said reservoir-tank (14) being capable of being withdrawn after a determined period of use, this independently of the cabin (2) for positioning and placing a new reservoir-tank (14) into operation, itself removable and interchangeable, connecting means for connecting said opening (15) of the reservoir with the reception member (12), once the obturation member (16) is removed,
characterized in that
the cabin (2) comprises an upper part or body, a lower part or base (7), separated by a flat floor (11) on which is fixed the reception member (12), said base (7), defined in its upper part by said flat floor (11) and defining a downwardly open housing so that a lifting of the cabin (2) independently of the reservoir-tank (14) is possible and in which said reservoir-tank (14) is disposed, independently of the cabin (2); the installation further comprises means (9, 10) adapted to allow lifting either of the cabin (2) alone, of the reservoir tank (14) alone, once the cabin (2) is removed, or of the cabin/reservoir-tank assembly (2, 14).

2. Toilet facility according to Claim 1, characterized in that the reservoir-tank (14) forms a large-dimension capacity, of the order of 300 litres.

3. Toilet facility according to one of Claims 1 or 2, characterized in that the cabin is constituted by a shell of generally prismatic form, particularly with a square base, made of synthetic material such as polyester and whose body is rendered opaque, part (3) of the ceiling being translucent.

4. Toilet facility according to Claims 1, 2 or 3, characterized in that said removable obturation member (16) is adapted to close the reservoir-tank for transport and storage during period of non-use, and adapted, by its withdrawal, to ensure communication of the reception and evacuation members (12) such as a pan mounted on the floor of the cabin (2) with the interior space of the reservoir tank, when the reservoir tank is in place in the cabin.

5. Toilet facility according to one of Claims 1 to 4, characterized in that the cabin (2) comprises a fluid manipulation assembly, such as a metering pump (25) connected downstream to the reception and evacuation members (12) with a view to supplying these members with rinsing liquid.

6. Facility according to Claim 5, characterized in that said pump (25) is connected upstream to said reservoir-tank (14) via a connection (23) allowing rapid connection and/or disconnection of the pump with respect to the reservoir.

7. Facility according to Claim 5 or Claim 6, characterized in that said reservoir-tank (14) comprises a filtering unit (21) immersed within the reservoir-tank (14) and connected to said connection, this filtration unit allowing the supply of the pump (25) with a liquid phase taken from said reservoir-tank.

8. Facility according to one of Claims 5 or 6, characterized in that the pump (25) is associated with a mechanical actuation pedal (29), the pedal being disposed substantially above the floor (11) of the cabin and cooperating with a return spring.

9. Facility according to one of Claims 1 to 8, characterized in that the cabin (2) and the reservoir-tank (14) comprise reciprocal and removable connection means allowing alternately the manipulation of the cabin and reservoir-tank assembly in the state of connection and the manipulation of the cabin on the one hand and of the reservoir on the other hand separately and being disconnected.

10. Facility according to one of Claims 1 to 9, characterized in that the lifting means comprise hooking or holding means, such as loops (9, 10), allowing connection respectively of the cabin and/or of the reservoir-tank on lifting devices.

11. Facility according to one of Claims 1 to 10, characterized in that the reservoir-tank (14) comprises a plug (17) for emptying provided with an obturator (18) inside said reservoir-tank and controlled by a manoeuvring rod (19) vertically traversing the reservoir, the end of the rod subjected to manipulation being accessible from the upper wall of the reservoir.

12. Process for managing a park of toilet cabins according to one of Claims 1 to 11 hereinabove and characterized by the following successive operations:
- positioning a certain quantity of cabins comprising a reservoir-tank, which initially contains a small quantity of rinsing liquid corresponding to the quantity necessary for the first uses,
- leaving the cabins (2) in operation for a period corresponding substantially to the filling of the reservoir-tanks (14),
- depositing in the immediate vicinity of a cabin (2) whose reservoir-tank (14) is substantially full, a new reservoir-tank (14) containing only the initial quantities of fresh rinsing liquid necessary for the first uses,
- disconnecting said cabin (2) on the one hand and the full reservoir-tank (14) associated with said cabin (2), particularly at the level of the connection of the pump (25) of the cabin on the reservoir-tank (14),
- displacing the cabin (2), leaving in situ the full reservoir-tank (14) and bringing this cabin (2) without reservoir into adjacent position and with respect to the new reservoir-tank (14) in order to surround a new reservoir-tank (14) in said housing of the base (7) of the cabin (2), and connecting the pump (25) of said cabin (2) on said new reservoir-tank (14), the cabin (2) then being adapted for a new operational cycle,
- withdrawing the full reservoir-tank (14), after closure thereof, with a view to evacuating and emptying it.

## Patentansprüche

1. Mobile, versetzbare Toilettenanlage mit einer Einzelkabine (2), einer senkrecht über einer Öffnung in der oberen Wandung (15) eines Fäkalienlagertanks (14) befindlichen Einrichtung zum Aufnehmen und Abführen der Fäkalien (12) und einem mit dieser Öffnung zusammenwirkenden beweglichen Verschlußelement (16), wobei der Lagertank (14) nach einer vorbestimmten Benutzungszeit unabhängig von der Kabine (2) entfernt und ein neuer Lagertank (14), der ebenfalls beweglich und austauschbar ist, an seiner Stelle in Benutzungsstellung gebracht werden kann, und mit Verbindungsmitteln, durch die die Öffnung (15) des Tanks nach Entfernung des Verschlußelements (16) mit der Aufnahmeeinrichtung (12) verbunden werden kann,
dadurch gekennzeichnet, daß
die Kabine (2) ein Oberteil oder einen Körper und ein Unterteil oder einen Sockel (7) aufweist, die durch einen ebenen Boden (11) getrennt sind, auf dem die Aufnahmeeinrichtung (12) befestigt ist, wobei der Sockel (7) oben durch den ebenen Boden (11) begrenzt wird und einen nach unten offenen Raum ausbildet derart, daß die Kabine (2) unabhängig von dem Lagertank (14) abgehoben werden kann, und den Lagertank (14) unabhängig von der Kabine (2) aufnimmt, wobei die Anlage ferner Mittel (9,10) aufweist, mittels derer entweder die Kabine (2) allein oder nach Abheben der Kabine (2) der Lagertank (14) allein oder die Kabine zusammen mit dem Lagertank (2,14) abgehoben werden kann.

2. Toilettenanlage nach Anspruch 1, dadurch gekennzeichnet, daß der Lagertank (14) ein großes Fassungsvermögen in der Größenordnung von 300 l aufweist.

3. Toilettenanlage nach einem der Ansprüche 1 oder 2, dadurch gekennzeichnet, daß die Kabine aus einer die allgemeine Form eines Prismas, insbesondere eines solchen mit quadratischer Grundfläche, aufweisenden Schale aus einem Kunststoffmaterial, z.B. Polyester, besteht, deren Körper undurchsichtig ist, während der Bereich (3) des Daches lichtdurchlässig ist.

4. Toilettenanlage nach den Ansprüchen 1, 2 oder 3, dadurch gekennzeichnet, daß das bewegliche Verschlußelement (16) geeignet ist, den Lagertank für den Transport und die Lagerung bei Nichtbenutzung zu verschließen und in seiner zurückgezogenen Stellung die Aufnahme- und Abführeinrichtungen (12), z.B. ein auf dem Kabinenboden (2) befestigtes Becken, mit dem Innenraum des Lagertanks zu verbinden, wenn sich der Lagertank in der Kabine befindet.

5. Toilettenanlage nach einem der Ansprüche 1 bis 4, dadurch gekennzeichnet, daß die Kabine (2) eine Flüssigkeits-Betätigungseinrichtung, zum Beispiel eine Verdrängerpumpe (25), aufweist, die den Aufnahme- und Abführeinrichtungen (12) zum Zwecke der Versorgung dieser Einrichtungen mit Spülflüssigkeit nachgeschaltet ist.

6. Anlage nach Anspruch 5, dadurch gekennzeichnet, daß die Pumpe (25) dem Lagertank (14) vorgeschaltet und mit ihm über eine Anschlußstelle (23) verbunden ist, die die rasche Verbindung und/oder das rasche Trennen von Pumpe und Lagertank ermöglicht.

7. Anlage nach Anspruch 5 oder Anspruch 6, dadurch gekennzeichnet, daß der Lagertank (14) einen im Tank (14) versenkten und mit der genannten Anschlußstelle verbundenen Filterblock (21) umfaßt, der die Speisung der Pumpe (25) mit einer dem Lagertank entnommenen flüssigen Phase ermöglicht.

8. Anlage nach einem der Ansprüche 5 oder 6, dadurch gekennzeichnet, daß die Pumpe (25) einem mechanischen Betätigungspedal (29) zugeordnet ist, das im wesentlichen oberhalb des Bodens (11) der Kabine angeordnet ist und mit einer Rückholfeder zusammenwirkt.

9. Anlage nach einem der Ansprüche 1 bis 8, dadurch gekennzeichnet, daß die Kabine (2) und der Lagertank (14) Mittel zur gegenseitigen lösbaren Verbindung umfassen derart, daß alternativ die Kabine zusammen mit dem damit verbundenen Lagertank oder die Kabine einerseits und der Lagertank andererseits in voneinander getrenntem Zustand einzeln gehandhabt werden können.

10. Anlage nach einem der Ansprüche 1 bis 9, dadurch gekennzeichnet, daß die Hubeinrichtungen Haken- oder Greifelemente, z.B. Ösen (9,10) aufweisen, mittels derer die Kabine und/oder der Lagertank an den Hubeinrichtungen befestigt werden können.

11. Anlage nach einem der Ansprüche 1 bis 10, dadurch gekennzeichnet, daß der Lagertank (14) eine Entleerungsöffnung (17) mit einem Stopfen (18) aufweist, der innerhalb des Lagertanks angebracht ist und über einen sich vertikal durch den Tank erstreckenden Betätigungshebel (19) betätigt wird, wobei das Betätigungsende des Hebels von der oberen Wand des Tanks aus zugänglich ist.

12. Verfahren für den Betrieb eines Parks von Toilettenkabinen nach einem der vorstehenden Ansprüche 1 bis 11, gekennzeichnet durch die Abfolge der folgenden Schritte:
- Man stellt eine bestimmte Anzahl von Kabinen mit Lagertanks (14) bereit, die zunächst eine geringe Menge Spülflüssigkeit entsprechend der für die ersten Benutzungen erforderlichen Menge enthalten,
- man läßt die Kabinen (2) für eine Zeitdauer, die im wesentlichen der Füllung der Lagertanks (14) entspricht, in Benutzung,
- man stellt unmittelbar neben einer Kabine (2), deren Lagertank (14) im wesentlichen voll ist, einen neuen Lagertank (14) ab, der nur die für die ersten Benutzungen erforderliche Anfangsmenge an Spülflüssigkeit enthält,
- man trennt die Kabine (2) einerseits von dem mit der Kabine (2) verbundenen vollen Lagertank (14), insbesondere im Bereich der Verbindung der Pumpe (25) der Kabine mit dem Lagertank (14),
- man versetzt die Kabine (2), so daß nur der volle Lagertank (14) zurückbleibt, und transportiert die Kabine (2) ohne Lagertank zur benachbarten Position, richtet sie zum neuen Lagertank (14) derart aus, daß der neue Lagertank (14) in der Aufnahme im Sockel 7 der Kabine (2) aufgenommen ist, und verbindet die Pumpe (25) der Kabine (2) mit dem neuen Lagertank (14), womit die Kabine (2) für einen neuen Benutzungszyklus bereit ist, und
- man entfernt den vollen Lagertank (14), nachdem man ihn geschlossen hat, zum Zweck des Abtransports und der Entleerung.
